# EUROPÄISCHE PATENTSCHRIFT

(11) **EP 1 337 991 B1**
(45) Veröffentlichungstag und Bekanntmachung des Hinweises auf die Patenterteilung: **14.07.2004**
(21) Anmeldenummer: 01998152.1
(22) Anmeldetag: 29.11.2001
(51) Int. Cl.: G09F 3/10

(54) **NASSLEIM- ODER HEISSLEIMETIKETT UND NASSLEIM- ODER HEISSLEIMETTIKETTIERVERFAHREN**
WET ADHESIVE OR HEAT-SETTING ADHESIVE LABEL AND A WET ADHESIVE OR HEAT-SETTING ADHESIVE METHOD
ETIQUETTE A COLLAGE PAR VOIE HUMIDE OU A COLLAGE A CHAUD ET PROCEDE D'ETIQUETAGE A COLLAGE PAR VOIE HUMIDE OU A COLLAGE A CHAUD

(30) Priorität: 29.11.2000 DE 20020228 U
(43) Veröffentlichungstag der Anmeldung: 27.08.2003
(73) Patentinhaber: Töpfer Kulmbach GmbH, 95326 Kulmbach (DE)
(72) Erfinder: WAGNER, Michael, 95326 Kulmbach (DE); TÖPFER, Hans-Heinrich, 95326 Kulmbach (DE)
(74) Vertreter: Pfenning, Meinig & Partner
(86) Internationale Anmeldenummer: PCT/EP2001/013930
(87) Internationale Veröffentlichungsnummer: WO 2002/045054

(56) Entgegenhaltungen:
- EP-A- 0 794 523
- WO-A-99/19412
- US-A- 3 760 968
- PATENT ABSTRACTS OF JAPAN vol. 1998, no. 08, 30. Juni 1998 (1998-06-30) & JP 10 083140 A (DAINIPPON PRINTING CO LTD), 31. März 1998 (1998-03-31)
- PATENT ABSTRACTS OF JAPAN vol. 016, no. 368 (P-1398), 7. August 1992 (1992-08-07) & JP 04 114191 A (TOPPAN PRINTING CO LTD), 15. April 1992 (1992-04-15)

## Beschreibung

Die vorliegende Erfindung bezieht sich auf ein beleimbares, stapelbares Naßleim- oder Heißleim-, Stanz- oder Schneidetikett zum Naßleim- oder Heißleimetikettieren von Gegenständen, wie beispielsweise Verpackungen, Flaschen, Dosen und dergleichen.

Nach dem Stand der Technik werden Etiketten unter anderem aus transparenten Folien gefertigt, wodurch Teile der Etiketten durchscheinend gestaltet werden können und daher der Eindruck eines Etiketts in klassischer Form vermieden wird. Dabei wurden derartige Etiketten bisher auf transparenten Folien von der Rolle verarbeitet. Hierzu wurden sie auf ihrer Rückseite konterbedruckt und anschließend von der Rolle ein Folienabschnitt Rapportgetreu abgetrennt, beispielsweise geschnitten, und an den Gegenstand, beispielsweise eine Flasche, im In-Mold-Verfahren fixiert. Nachteilig an derartigen Etiketten war bisher, daß die als transparente Folien verwendeten Materialien aneinander haften bleiben, so daß eine Fertigung zu zugeschnittenen bzw. gestanzten Etiketten und damit die Etikettierung aus Etikettenstapeln als Einzeletikett nicht möglich war.

Die WO-A-99/19412 offenbart eine transparente Folie, die antistatisch beschichtet ist. Auf der Rückseite dieser Folie ist ein klarer Polymerfilm aufgebracht, der sich zwischen der Folie und der hydrophilen, antistatischen Beschichtung befindet.

Die Druckschrift EP-A 0 794 523 offenbart eine transparente Polymerfolie, die mit einer Primer-Beschichtung versehen werden kann, die einen antistatischen Effekt erzeugt.

Aufgabe der vorliegenden Erfindung ist es daher, ein stapelbares, beleimbares Etikett auf Basis einer transparenten Folie in Form eines Stanz- oder Schneideetikettes anzugeben, welches eine Etikettierung auf einer Etikettiermaschine mit Magazin-Einzelentnahme und zusätzlich neue optische Gestaltungen ermöglicht sowie ein Nassleim- oder Heißleim-Etikettierverfahren mit einem derartigen Etikett.

Diese Aufgabe wird durch das Etikett gemäß Anspruch 1 sowie das Verfahren gemäß Anspruch 9 gelöst. Vorteilhafte Weiterbildungen des erfindungsgemäßen Etikettes sowie des erfindungsgemäßen Verfahrens werden in den jeweiligen abhängigen Ansprüchen gegeben.

Erfindungsgemäß weist die Kunststofffolie des Stanz- bzw. Schneidetikettes antistatische Eigenschaften auf. Hierzu kann sie entweder aus einem antistatischen Material bestehen und/oder antistatisch behandelt sein, beispielsweise mit einem Antistatiklack beschichtet sein. Hierdurch wird also die Folie mit besonderen antistatischen und/oder besonderen Slipeigenschaften versehen, so daß die in der Rolle eingesetzte Folie zu Bogenware aufgeschnitten werden kann. Fernerhin werden durch diese besonderen Eigenschaften der Etiketten bei der Fertigung Schüttelvorgänge in unterschiedlichen Lagen (Mengen) ermöglicht. Auch Schneid- und Stanzarbeiten der Etiketten können in unterschiedlichen Lagen (Mengen) durchgeführt werden.

Dies ermöglicht dann die Verarbeitung aus Magazinen, in denen bereits geschnittene Etiketten liegen und aus diesen entnommen werden. Aufgrund der besonderen antistatischen und/oder Slipeigenschaften der Etiketten haften diese nicht mehr aneinander.

Eine Etikettierung erfolgt anschließend mittels Naßleimen und/oder Heißleimen, wobei die Etikettierung rundum mit oder ohne Überlappung erfolgen kann. Die Etikettierung kann folglich auch mit Anfangs- und/oder Endbeleimung in Überlappung erfolgen.

Bei den bisherigen Etiketten ergaben sich Probleme, da die verwendeten Druckfarben jeweils die bereits aufgebrachten Druckfarben anlösten und dadurch die jeweils zu oberst oder zuunterst aufgebrachte Druckfarbe durch die darunter liegenden Druckfarben durchschimmerte. Damit waren zwar Etiketten aus transparenten Folien möglich, bei denen die Sichtseite gestaltet werden konnte, beispielsweise indem die Sichtseite bedruckt wurde oder indem die Rückseite im Konterdruck bedruckt wurde, es war jedoch nicht möglich, beide Seiten des Etiketts als Sichtseite zu verwenden.

Hier greift nun in einer vorteilhaften Ausgestaltung die vorliegende Erfindung ein, indem die Druckfarben so verändert wurden bzw. als deckende Farben solche Farben verwendet werden, die unterschiedliches bzw. kein Anlöseverhalten aufweisen.

Dies kann im Offsetdruck und/oder Tiefdruck und/oder Flexodruck erfolgen. Es ergeben sich vollkommen neue gestalterische Möglichkeiten, da unterschiedliche optische Vorder- und Rückseitenanmutungen dargestellt werden können. Dabei ist es erforderlich, daß zwischen den die Vorderseitenanmutung erzeugenden Farbschichten und den die Rückseitenanmutung erzeugenden Farbschichten sich eine deckende Farbschicht befindet. Für die Deckschicht wird eine Farbe verwendet, die ein Lösungsmittel enthält, das die benachbarten Farben nicht anlöst, d.h. die z.B. ein anderes Lösungsmittel enthalten.

Durch diese Trennwirkung der Deckschicht wird die Durchscheinkraft der vorgedruckten Dekore weitestgehend minimiert und/oder ausgeschaltet.

Die Druckschichten für die Vorderseitenanmutung und die Druckschichten für die Rückseitenanmutung sowie gegebenenfalls die Deckschicht werden vorteilhafterweise sämtlich auf der zu verklebenden Etikettenrückseite im Unterdruck aufgebracht. Dadurch wirkt die Folie als Schutzschicht für die Druckschichten.

Eine wahlweise Bedruckung der Vorderseite und/oder der Rückseite der Folie kommt jedoch auch in Betracht.

Im folgenden werden Beispiele erfindungsgemäßer Etiketten dargestellt.

Es zeigen
- Fig. 1 und 2: ein Etikett nach dem Stand der Technik und
- Fig. 3 und 4: ein Etikett gemäß der Erfindung.

Fig. 1 zeigt die Vorderseite eines auf der Rückseite einer transparenten Folie gedruckten herkömmlichen Etikettes 1. Dabei ist das Etikett zwei-geteilt, wobei in dem Bereich 2 keine Deckfarbe aufgetragen wurde, so daß das Etikett außerhalb der Beschriftung transparent erscheint. Im Bereich 3 wurde zuerst die Beschriftung aufgedruckt und nachfolgend eine Deckfarbe.

Fig. 2 zeigt dasselbe Etikett von der Rückseite. Es ist unmittelbar zu erkennen, daß im Bereich 2 selbstverständlich die Schrift von der Rückseite her in Spiegelschrift zu erkennen ist. Jedoch scheint auch im Bereich 3 die Beschriftung von der Vorderseite gemäß Fig. 1 des Etiketts 1 durch, so daß nicht nur der auf die Rückseite aufgedruckte Wert sondern auch die vorderseitige Bedruckung erkennbar ist.

Fig. 3 zeigt demgegenüber ein entsprechendes erfindungsgemäß hergestelltes Etikett. Dieses besteht aus einem antistatisch und bezüglich der Slipeigenschaften ausgerüstetem Folienmaterial aus beidseitig gerecktem, orientiertem Polypropylen (OPP) mit einem Reibungskoeffizienten <0,35. Als Beispiel sei hier genannt die Folie 50XA 002 der Firma Exxon Mobil. Die Folie wird im Tiefdruck/Flexodruck bedruckt. Eine Bedruckung im Offset-Druck ist ebenfalls möglich., Die deckenden Farben sind so modifiziert, daß das übliche Anlöseverhalten unterdrückt und somit der Durchscheineffekt der Farben minimiert und ausgeschlossen wird. Dies wird erreicht, indem die Farben mit unterschiedlichem Bindemittel und Lösungsmittel aufgebaut sind, z.B. die Farbe Silber auf Polyamidbasis (PA) verdünnt mit Isopropanol und/oder Isopropanol/Benzin und die darüber- oder darunterliegenden Farben auf Nitrocellulosebasis (NC) verdünnt mit Ethanol, Ethylacetat, Ethoxypropanol - oder umgekehrt. Als Farbbeispiel sei hier genannt die Farbserie MR 96 der Firma Siegwerk Druckfarben. Die Bedruckung der Folie erfolgt vollständig von der Rolle auf der zukünftigen Rückseite des Etiketts im Konterdrucken. Das bedruckte Material wird anschließend im Querschneider zu einzelnen Bogen geschnitten. Durch die antistatische Ausrüstung der Folie bzw. der bedruckten Folie werden die Schüttel-, Schneid- und Stanzvorgänge in unterschiedlichen Lagen (Mengen) der Stanz- bzw. Schneidetikettenstapel ermöglicht. Die geschnittenen oder gestanzten Etiketten werden aus dem Magazin der Etikettiermaschine entnommen und mittels Naß- oder Heißleims etikettiert, z.B. mit der Etikettiermaschine Canmatic der Fa. Krones.

Fig. 3 und Fig. 4 zeigen die beiden Seiten dieses erfindungsgemäßen Etikettes. Hierbei handelt es sich um dasselbe Etikettendekor wie bei Fig. 1 und 2, jedoch ist die Wirksamkeit der trennenden Deckschicht erkennbar. Es ist unmittelbar zu erkennen, daß bei diesem erfindungsgemäßen Etikett die für die Vorderseitenanmutung verantwortliche Bedruckung mit blauer Farbe nicht auf die Rückseitenanmutungen durchscheint.

Die erfindungsgemäßen Etiketten werden zum Auftrag auf einem Behälter dann beleimt mit Naßleim oder Heißleim und dann auf den Behälter aufgebracht.

## Patentansprüche

1. Beleimbares, stapelbares Stanz- oder Schneidetikett für die Nassleim- oder Heißleimetikettiertechnik aus einer transparenten Kunststofffolie mit antistatischen Eigenschaften mit einer Sichtseite und einer Rückseite,
**dadurch gekennzeichnet,daß**
die Sichtseite und/oder die Rückseite (Konterdruck) der Folie bedruckt ist und
zwischen der für die Sichtseitenanmutung verantwortlichen Bedruckung und der für die Rückseitenanmutung verantwortlichen Bedruckung eine nichttransparente Deckschicht aufgedruckt ist.

2. Etikett nach dem vorhergehenden Anspruch, **dadurch gekennzeichnet, daß** die Kunststofffolie aus einem antistatischen Material besteht oder antistatisch behandelt ist.

3. Etikett nach dem vorhergehenden Anspruch, **dadurch gekennzeichnet, daß** die Folie auf der Rückseite zumindest teilweise mit einem Antistatiklack beschichtet ist.

4. Etikett nach einem der vorhergehenden Ansprüche, **dadurch gekennzeichnet, daß** die Folie zumindest teilweise mit deckenden Farben bedruckt ist, die kein Anlöseverhalten aufweisen.

5. Etikett nach dem vorhergehenden Anspruch, **dadurch gekennzeichnet, daß** die nichttransparente Deckschicht mit einer Farbe aufgedruckt ist, die ein von den benachbarten Druckfarben verschiedenes Lösungsmittel enthält.

6. Etikett nach einem der vorhergehenden Ansprüche, **dadurch gekennzeichnet, daß** das Etikett zum Aufbringen auf einen Gegenstand aus einem Etikettmagazin mit Einzelentnahme entnehmbar ist.

7. Etikett nach einem der vorhergehenden Ansprüche, **dadurch gekennzeichnet, daß** es im Offsetdruck, Tiefdruck und/oder Flexodruck bedruckt ist.

8. Etikett nach einem der vorhergehenden Ansprüche, **dadurch gekennzeichnet, daß** es auf einem Gegenstand mit einem Naßleim und/oder Heißleim befestigbar ist.

9. Nassleim- bzw. Reißleimetikettierverfahren zum Etikettieren eines Gegenstandes mit einem Etikett nach einem der vorhergehenden Ansprüche, wobei eine transparente Kunststofffolie mit antistatischen Eigenschaften hergestellt oder ausgerüstet, zu einzelnen Etiketten geschnitten und mindestens ein geschnittenes Etikett auf den Gegenstand aufgebracht wird,
**dadurch gekennzeichnet, daß** die Folie auf ihren beiden Oberflächen bedruckt wird, wobei
die Folie zuerst zumindest bereichsweise mit einer nicht transparenten Deckschicht bedruckt wird.

10. Verfahren nach dem vorhergehenden Anspruch,
**dadurch gekennzeichnet, daß** unmittelbar vor oder nach dem Zuschnitt die Folie mit einer antistatischen Lackierung versehen wird.

11. Verfahren nach Anspruch 9 oder 10,
**dadurch gekennzeichnet, daß** die Folie mit mindestens zwei verschiedenen Farben aufeinanderfolgend bedruckt wird, die unterschiedliche Lösungsmittel enthalten.

12. Verfahren nach Anspruch 11,
**dadurch gekennzeichnet, daß** die Lösungsmittel derart ausgewählt werden, daß das Lösungsmittel der einen Farbe die andere Farbe nicht anlöst.

## Claims

1. Punchable or cuttable ticket to be glued or stapled, for the wet glue or hot glue labelling technology, made from a transparent synthetic foil with anti-static characteristics and with a visible side and a rear side, **characterised in that** the visible side and/or the read side (counter print) of the foil is printed, and **in that** a non-transparent layer is located between the print positioned on the visible side and the print positioned on the rear side.

2. Label according to the preceding Claim, **characterised in that** the synthetic foil consists of an anti-static material or has been treated anti-statically.

3. Label according to the preceding Claim, **characterised in that** the foil on the rear side is coated at least in part with an anti-static lacquer.

4. Label according to one of the preceding Claims, **characterised in that** the foil is printed at least in part with covering inks that incorporate no dissolving characteristics.

5. Label according to the preceding Claim, **characterised in that** the non-transparent covering layer is printed with the aid of an ink that contains a solvent that is different from that of the adjacent printing inks.

6. Label according to one of the preceding Claims, **characterised in that** the label can be individually removed from a label magazine prior to the affixing of the same onto an object.

7. Label according to one of the preceding Claims, **characterised in that** the same is printed with the aid of the offset, the gravure, or the flexo printing technology.

8. Label according to one of the preceding Claims, **characterised in that** the same can be affixed to an object with the aid of a wet glue and/or a hot glue.

9. Wet glue, i.e. hot glue labelling method for the labelling of an object according to one of the preceding Claims, whereby a transparent synthetic foil with anti-static characteristics is manufactured or equipped, cut into individual labels, and whereby at least one label is affixed to the said object, **characterised in that** the foil is printed on both sides, whereby the said foil is first printed at least in part with a non-transparent covering layer.

10. Method according to the preceding Claim, **characterised in that** immediately prior or after the cutting of the foil the same is equipped with an anti-static lacquer.

11. Method according to Claim 9 or 10, **characterised in that** the foil is printed with at least two different coloured inks on top of one another, whereby the same incorporates different solvents.

12. Method according to Claim 11, **characterised in that** the solvents are chosen in such a way that the solvent of one ink will not dissolve the other ink.

## Revendications

1. Etiquette poinçonnée ou découpée pouvant être encollée et empilable pour la technique d'étiquetage à colle humide ou à colle chaude, formée d'une feuille de matière plastique transparente ayant des propriétés antistatiques et comportant une face visible et une face arrière, **caractérisée en ce que** la face visible et/ou la face arrière (contre-pression) de la feuille est imprimée et qu'une couche de revêtement non transparente est serrée entre l'impression responsable de l'enjolivement de la face visible et l'impression responsable de l'enjolivement de la face arrière.

2. Etiquette selon la revendication 1, **caractérisée en ce que** la feuille de matière plastique se compose d'un matériau antistatique ou est traitée avec un traitement antistatique.

3. Etiquette selon la revendication précédente, **caractérisée en ce que** la feuille est revêtue, sur sa face arrière, au moins en partie par une laque antistatique.

4. Etiquette selon l'une des revendications précédentes, **caractérisée en ce que** la feuille est imprimée au moins en partie avec des couleurs couvrantes, qui n'ont aucun effet corrosif.

5. Etiquette selon la revendication précédente, **caractérisée en ce que** la couche de revêtement non transparente est imprimée avec une couleur, qui contient un solvant différent des couleurs d'impression voisines.

6. Etiquette selon l'une des revendications précédentes, **caractérisée en ce que**, pour être appliquée sur un objet, l'étiquette peut être retirée d'un magasin à étiquettes selon un prélèvement individuel.

7. Etiquette selon l'une des revendications précédentes, **caractérisée en ce qu'**elle est imprimée par impression offset, par radiographie et/ou par flexographie.

8. Etiquette selon l'une des revendications précédentes, **caractérisée en ce qu'**elle peut être fixée sur un objet avec une colle humide et/ou une colle chaude.

9. Procédé d'étiquetage utilisant une colle humide ou une colle chaude pour l'étiquetage d'un objet avec une étiquette selon l'une des revendications précédentes, selon lequel on fabrique une feuille de matière plastique transparente avec des propriétés antistatiques ou on lui confère des propriétés antistatiques, on la découpe pour former des étiquettes individuelles et on applique au moins une étiquette découpée sur l'objet, **caractérisé en ce qu'**on imprime la feuille sur ses deux faces, la feuille étant tout d'abord imprimée au moins par endroits avec une couche de revêtement non transparente.

10. Procédé selon la revendication précédente, **caractérisé en ce que**, directement avant ou après le découpage, on équipe la feuille d'une laque antistatique.

11. Procédé selon la revendication 9 ou 10, **caractérisé en ce qu'**on imprime la feuille successivement avec au moins deux couleurs différentes, qui contiennent des solvants différents.

12. Procédé selon la revendication 11, **caractérisé en ce qu'**on sélectionne les solvants de telle sorte que le solvant d'une couleur ne dissout pas l'autre couleur.
